# EUROPÄISCHE PATENTSCHRIFT

(11) **EP 2 439 443 B1**
(45) Veröffentlichungstag und Bekanntmachung des Hinweises auf die Patenterteilung: **20.04.2016**
(21) Anmeldenummer: 11008203.9
(22) Anmeldetag: 11.10.2011
(51) Int. Cl.: F21S 8/02, F21V 5/06, F21V 5/00, F21V 7/00, F21V 33/00, F21Y 115/10

(54) **Beleuchtungsvorrichtung**
Illumination device
Dispositif d'éclairage

(30) Priorität: 11.10.2010 DE 102010048125
(43) Veröffentlichungstag der Anmeldung: 11.04.2012
(73) Patentinhaber: Bartenbach Holding GmbH, 6071 Aldrans (AT)
(72) Erfinder: Bartenbach, Christian, 6071 Aldrans (AT); Pohl, Wilfried Christian, 6264 Silz (AT); Reithmaier, Norbert, 6068 Mils (AT)
(74) Vertreter: Thoma, Michael

(56) Entgegenhaltungen:
- EP-A1- 0 020 296
- AT-U1- 11 368
- JP-A- 2008 310 984
- US-B1- 6 354 725

## Beschreibung

Die vorliegende Erfindung betrifft eine Beleuchtungsvorrichtung mit einer vorzugsweise eben ausgebildeten Trägerstruktur, an der eine Vielzahl von Kristallen über einen Flächenbereich verteilt befestigt sind, die bei Bestrahlung durch eine Lichtquelle Lichtstrahlen in den zu beleuchtenden Raum abstrahlen.

Die Beleuchtungstechnik sieht sich seit jeher mit dem Problem konfrontiert, dass im Raum nicht nur ausreichende (und in den Normen vorgegebene) horizontale Beleuchtungsstärken erzeugt werden müssen, sondern dass auch vertikale Beleuchtungsstärken erzeugt werden müssen. Dazu wäre optimal, wenn die Lichtquellen (Leuchten) auch horizontal abstrahlen würden, dem steht aber entgegen, dass die horizontale Richtung gleichzeitig die bevorzugte Blickrichtung der sich im Raum befindlichen Personen ist, d.h. dass horizontale Strahlung starke (und nicht zulässige) Blendung erzeugen würde. Die Frage ist also, wie kann man zur Erzeugung einer hohen Vertikalbeleuchtungsstärke horizontal strahlen, ohne dabei die Personen, die in diese Richtung blicken, zu blenden. Noch einfacher gesagt: Wie kann man Personen frontal ins Gesicht strahlen, ohne sie zu blenden.

An einer Trägerstruktur angebrachte Kristalle sind bereits in Form von sog. Kristallvorhängen bekannt, die als Raumteiler eingesetzt werden und mit einer Beleuchtungsquelle angestrahlt werden, so dass die Kristalle das Licht reflektieren und leuchtend bzw. schimmernd hervortreten. Die Kristalle sind hierbei nach Art einer Glasperlenkette an dünnen, nahezu unsichtbaren Fäden aufgereiht, so dass durch eine Vielzahl von nebeneinander angeordneten Fäden ein Kristallvorhang entsteht.

Der Term "Kristall" meint dabei und auch im Kontext der vorliegenden Erfindung nicht zwangsweise im physikalischen Sinne kristallin ausgebildete Körper, sondern kann auch amorph ausgebildete Körper meinen, die lediglich nach Art von Bergkristallen geformt sind. Insbesondere können Kristalle im Sinne der vorliegenden Erfindung auch Kristallglaskörper umfassen bzw. aus transparentem, ggf. farbigem Glas bestehen, das Metalloxide oder -ionen als Zusätze enthalten kann. Beispielsweise kann solches Glas aus Bleioxid, Bariumoxid, Kaliumoxid oder Zinkoxid bestehen bzw. in substantiellem Umfang enthalten.

Bei den bislang bekannten Kristallvorhängen fehlt es an den vorgenannten ausreichenden Beleuchtungsstärken gänzlich und es dienen die Kristalle jedoch mehr der optischen Verzierung denn tatsächlich der Beleuchtung des vor dem Kristallvorhang befindlichen Raumes, der von den Kristallen her nicht nennenswert beleuchtet wird. Die Kristalle erzeugen dabei keine geordnete Beleuchtung mit ausreichend hohen Beleuchtungsstärken in vertikalen Ebenen und erfüllen keine nennenswerte Raumbeleuchtungsfunktion, sondern sind lediglich Dekoration. Es wird keine dynamische Lichtsituation erzeugt, die die Kristalle für sich daran vorbeibewegende Personen leuchten und funkeln lässt, so dass die optische Wirkung sowohl was die erzeugte Raum- und Lichtatmosphäre als auch die technische Funktion der Raumaufhellung anbelangt unbefriedigend war.

In der Schrift AT 11 368 U1 wird vorgeschlagen, Kristalle von innen her zu beleuchten. Die Kristalle besitzen hierzu sacklochförmige Ausnehmungen, in denen jeweils eine Leuchtdiode angeordnet wird, um den Kristall von innen her leuchten zu lassen. Diese Ausbildung ist jedoch in mehrerer Hinsicht nachteilig. Zum einen müssen die Kristalle sehr groß ausgebildet werden, um überhaupt Beleuchtungsquellen im Inneren aufnehmen zu können, so dass die Kristalle lediglich Dekorationszwecke erfüllen und keine dynamische Lichtsituation erzeugt werden kann, die die Kristalle für sich daran vorbei bewegende Personen tatsächlich im Sinne einer Kristallwand funkeln lässt. Dabei sind die Dekorationskristalle dieser Schrift im Vergleich zu ihrer Höhe sehr breit ausgebildet, so dass keine hohe Packungsdichte der Körper erzielbar ist und dementsprechend ein recht statisches Erscheinungsbild entsteht. Hiervon abgesehen ist die Energieversorgung der Lichtquellen im Inneren der Kristalle sehr aufwändig, wobei dies zudem auch die Variabilität der Anordnung der Kristalle beschränkt, da die Stromzufuhr stets von hinten her erfolgen muss, was die Ausbildung der Kristallrückseiten wiederum beeinträchtigt.

Die Schrift DE 30 27 400 beschreibt ein Deckenpaneel, in das pyramidenförmige Reflektorkonturen eingeprägt sind, um horizontale Arbeitsflächen wie beispielsweise einen Tisch weitgehend beschattungsfrei von oben herab beleuchten zu können. Diese vorbekannte Beleuchtungsvorrichtung liefert somit gerade keine hohen vertikalen Beleuchtungsstärken.

Aus der JP 2008/310984 A ist ganz allgemein eine Wallwasher-Anordnung bekannt, mit der eine Decke, die frei von Kristallbesatz in Form einer herkömmlichen Putzwand ausgebildet ist, bestrahlt werden kann, wobei die Wallwasher-Anordnung ein LED-Ray mit den LEDs zugeordneten Reflektoren umfasst.

Ferner beschreibt die EP 0 020 296 ein Reflektorpanel zur Verkleidung einer Zimmerdecke, wobei in das Reflektorpanel pyramidenförmige Reflektorvorsprünge getrieben sind, so dass die Oberfläche des Reflektorpanels mit einer Dreiecks-Prismenstruktur mit erhöhten und versenkten Dreiecksprismen versehen ist. Hierdurch soll einerseits Licht umgelenkt werden, das durch ein Zimmerfenster kommt, andererseits aber auch aus einer Neonleuchte kommendes Kunstlicht auf den Boden gelenkt werden.

Ferner zeigt die US 6,354,725 eine Zimmer-Beleuchtungseinrichtung, bei der ein zentraler Deckenstrahler an den Seitenwänden platzierte Reflektoren anstrahlt, wobei die an den verschiedenen Wänden angebrachten Reflektoren verschieden ausgebildet sein sollen.

Hiervon ausgehend liegt der vorliegenden Erfindung die Aufgabe zugrunde, eine verbesserte Beleuchtungsvorrichtung der eingangs genannten Art zu schaffen, die Nachteile des Standes der Technik vermeidet und Letzteren in vorteilhafter Weise weiterbildet. Insbesondere sollen die bestrahlten Kristalle in dem auszuleuchtenden Raum eine ausreichend hohe vertikale Beleuchtungsstärke bewirken, ohne in dem Raum befindliche Personen zu blenden, und eine dabei deutliche Raumausleuchtung mit brillantem Licht mit funkelndem Ambiente für sich bewegende Betrachter erreichen.

Erfindungsgemäß wird diese Aufgabe durch eine Beleuchtungsvorrichtung gemäß Anspruch 1 gelöst. Bevorzugte Ausgestaltungen der Erfindung sind Gegenstand der abhängigen Ansprüche.

Um von den Kristallen brillantes Licht mit ausreichend hohen Leuchtdichten gezielt in den zu beleuchtenden Raum zu strahlen, wird vorgeschlagen, zumindest eine Lichtquelle zur Bestrahlung der Kristalle von den Kristallen beabstandet anzuordnung und die Kristalle von jeweils einer Kristallaußenseite her unter einem spitzen Winkel zu der Fläche, in der die Kristalle angeordnet sind, zu bestrahlen und die auf der Trägerstruktur aufgebrachten Kristalle rückseitig reflektierend auszubilden, so dass das Licht gezielt in den zu beleuchtenden Raum geworfen wird. Erfindungsgemäß ist zumindest eine Lichtquelle zur Bestrahlung der Kristalle von den Kristallen beabstandet angeordnet derart, dass die Kristalle von jeweils einer Kristallaußenseite her spitzwinklig zur Fläche, in der die Kristalle angeordnet sind, bestrahlt werden, wobei die Kristalle jeweils auf ihrer von dem zu beleuchtenden Raum abgewandten Rückseite mit einer reflektierenden Oberflächenbeschichtung versehen sind. Die einseitige Oberflächenbeschichtung der Kristalle verhindert im Zusammenspiel mit der spitzwinkligen Lichtzufuhr von außen her den Lichtaustritt aus den Kristallen in für die Raumbeleuchtung unwirksame Richtungen, so dass das Licht, mit dem die Kristalle bestrahlt werden, höchst effizient in den zu beleuchtenden Raum geworfen wird und die Kristalle wie punktförmige Lichtquellen wirken. Durch die Bestrahlung der Kristalle von außen her ist es möglich, dass eine Lichtquelle mehrere Kristalle bedient bzw. beleuchtet. Vorteilhafterweise kann die Lichtquelle von den Kristallen örtlich getrennt, insbesondere beabstandet sein, wodurch sich größere Freiheiten für die Gestaltung der Kristalle, aber auch für die Anordnung der Lichtquelle ergeben. Die Brechung kann im medialen Übergang erfolgen, wobei das Licht auf die Rückseite des Kristalles treffen, gerichtet werden und auf der Vorderseite wieder austreten kann. Die Anordnung kann derart getroffen sein, dass das Licht auf der Seite des Kristalls wieder austritt, auf welcher es vorher eingetreten ist.

Diesem Ansatz liegt die Überlegung zugrunde, daß eine hohe Vertikalbeleuchtungsstärke mit horizontalem Strahlen, ohne dabei die Personen, die in diese Richtung blicken, zu blenden, unter anderem dadurch erreicht werden kann, indem kleine Lichtpunkte mit sehr hoher Leuchtdichte (L > 10 Millionen cd/m²) in einem sehr kleinen Raumwinkelbereich (Raumwinkel Ω < 0,05 steradiant, bevorzugt sogar unter 0,01 steradiant) so strahlen, dass der Beobachter bei leichten räumlichen Bewegungen (z. Bsp. Veränderung der Kopfposition) ein wechselndes, dynamisches Glitzerpunktefeld wahrnimmt. Bewegt sich das Auge relativ zum Vorhang, dann 'blinken' die einzelnen Kristall-Punkte abwechselnd kurz auf. Damit durch diese frontale horizontale Strahlung möglichst keine Blendung bzw. Störung oder Einschränkung der visuellen Leistungsfähigkeit erfolgt, wird vorgesehen, daß diese Glitzerpunkt, bzw. Kristalle eine gewisse Größe nicht überschreiten und einen gewissen Mindestabstand haben. Zusätzlich wird durch diese enge Strahlung der einzelnen Lichtpunkte bzw. Kristalle für den bewegten Beobachter diese Dynamik ('Aufblitzen') erreicht.

Würde man vergleichsweise lediglich die Lichtstärke der die Kristalle bestrahlenden Lichtquelle erhöhen, würde nicht derselbe Effekt erzielt, sondern vielmehr durch eine starke Erhöhung des Streulichts eine diffuse Atmosphäre geschaffen und die Blendwirkung erhöht werden. Die reflektierende Oberflächenbeschichtung auf der Rückseite der Kristalle lässt die Kristalle gezielt in eine Richtung leuchten, so dass nicht nur die Beleuchtungswirkung an sich und die im Raum erzielte Helligkeit deutlich erhöht wird, sondern bei im ausgeleuchteten Raum befindlichen Personen der Eindruck des Funkelns der Kristalle um ein Vielfaches erhöht wird. Die Beleuchtungssituation erhält hierbei eine hohe Dynamik, da eine sich im ausgeleuchteten Raum bewegende Person bei auch nur leichter Bewegung relativ zur Kristallstruktur immer wieder Lichtblitze von anderen Kristallen treffen, so dass das Funkeln der Kristalle dynamisch über die Fläche der Kristallwand wandert.

In Weiterbildung der Erfindung sind die Kristalle mit ihren Hauptachsen zumindest näherungsweise einheitlich bzw. parallel zueinander ausgerichtet, insbesondere derart, dass die Kristalle alle schwerpunktmäßig in den auszuleuchtenden Raum strahlen. Die genannten Kristalle besitzen jeweils eine Hauptachse, die sich im Wesentlichen senkrecht zu der Ebene erstreckt, in der der jeweilige Kristall seinen maximalen Umfang und/oder maximalen Durchmesser besitzt. Mit dieser Hauptachse sind die Kristalle in vorteilhafter Weiterbildung der Erfindung im Wesentlichen senkrecht zu der von der Trägerstruktur definierten Fläche und/oder parallel zueinander ausgerichtet. Durch eine solche einheitliche Ausrichtung der Kristalle wird die Leuchtkraft der Kristalle ggf. auch ohne Reflexionsbeschichtung auf der Rückseite zum auszuleuchtenden Raum hin deutlich verbessert. Insbesondere können die Kristalle mit den genannten Hauptachsen liegend, parallel zueinander und senkrecht zu der zu beleuchtenden Ebene ausgerichtet sein, in der die gewünschten hohen vertikalen Lichtstärken erreicht werden sollen.

Um eine hohe Dynamik der Beleuchtungssituation zu erreichen, sind die Kristalle gleichwohl vorteilhafterweise zueinander verdreht bzw. mit unterschiedlichen Drehwinkeln angeordnet. Vorteilhafterweise besitzen die Kristalle Facettenflächen, die durch Verdrehen der Kristalle, insbesondere um die vorgenannte Hauptachse, zu verschiedenen Richtungen hin ausgerichtet sind, d.h. überführt man verschiedene Kristalle durch Verschiebung ineinander, kommen die Facettenflächen durch die verdrehte Anordnung der Kristalle nicht zur Deckung miteinander. Ist beispielsweise ein erster Kristall mit seiner nach oben hin orientierten Facettenfläche exakt in Richtung 12 Uhr ausgerichtet, ist ein zweiter Kristall mit seiner nach oben ausgerichteten Facettenfläche nach 1 Uhr hin ausgerichtet, während ein dritter Kristall mit seiner nach oben gerichteten Facettenfläche nach 11 Uhr gerichtet ist.

In vorteilhafter Weiterbildung der Erfindung bilden die Kristalle einen flachgedrückten Korpus, dessen Erstreckung in einer Richtung senkrecht zu der Fläche der Trägerstruktur kleiner ist als seine Erstreckung parallel bzw. tangential zur Fläche der Trägerstruktur. Insbesondere können die Kristalle mit einer Flachseite zur Wand hin bzw. zu der Fläche der Trägerstruktur hin liegend angeordnet sein.

Die Kristalle können hierbei mehr oder weniger flachgedrückt ausgebildet sein. Nach einer vorteilhaften Ausführung der Erfindung beträgt die Höhe der Kristalle in Richtung senkrecht zur Wand bzw. senkrecht zur Fläche der Trägerstruktur vorzugsweise etwa 1/4 bis 3/4, vorzugsweise etwa 1/3 der maximalen Breite bzw. des maximalen Durchmessers der Kristalle parallel zur Fläche der Trägerstruktur.

Um eine für sich bewegende Personen besonders dynamische Lichtsituation zu erreichen und hierfür in vielerlei verschiedene Richtungen Lichtstrahlen mit geringem Öffnungswinkel abzugeben, ist in Weiterbildung der Erfindung vorgesehen, dass die Rückseite der Kristalle anders konturiert ist als die Vorderseite der Kristalle. Werden die Kristalle von der zumindest einen Lichtquelle so bestrahlt, dass das eingestrahlte Licht auf der Vorderseite der Kristalle in deren Korpus eintritt, kommt es einerseits an den Grenzflächen der Vorderseite sowie an den verspiegelten Rückseiten der Kristalle zu Lichtablenkung, so dass mit unterschiedlich konturierten Vorder- und Rückseiten mit einer nur begrenzten Anzahl von Facetten eine große Anzahl an unterschiedlich gerichteten Lichtstrahlen wieder abgegeben werden kann.

Vorteilhafterweise sind sowohl die Vorderseite als auch die Rückseite der Kristalle mit einer Facettenkontur versehen, wobei die Facettenflächen auf der Rückseite vorzugsweise unter einem flacheren Winkel zur Grundfläche der Facettenkontur geneigt sind als die Facettenflächen auf der Vorderseite der Kristalle. Die Facettenflächen der Rückseite können in Weiterbildung der Erfindung unter einem Winkel von 10°-35°, vorzugsweise 15°-30° und insbesondere etwa 20°-25° zur Grundfläche der Facettenkontur geneigt sein. Alternativ oder zusätzlich können die Facettenflächen der Vorderseite unter einem Winkel von 20°-60°, vorzugsweise 25°-50° und insbesondere etwa 30°-45° zur Grundfläche der facettierten Kontur geneigt sein. Die genannte Grundfläche der facettierten Kontur erstreckt sich vorteilhafterweise senkrecht zu der zuvor genannten Hauptachse der Kristalle, mit der die genannten Kristalle im Wesentlichen senkrecht zur Fläche der Trägerstruktur ausgerichtet sind.

Alternativ oder zusätzlich zu der genannten flacheren Neigung der Facettenflächen auf der Rückseite kann eine unterschiedliche Konturierung von Vorder- und Rückseite auch dadurch erreicht werden, dass die Facettenflächen auf zumindest einer Seite der Kristalle, insbesondere auf deren Vorderseite unter verschiedenen Winkeln gegenüber der genannten Grundfläche geneigt sind. In vorteilhafter Weiterbildung der Erfindung variiert die Neigung der verschiedenen Facettenflächen auf der Vorderseite der Kristalle zwischen 30° und 50°, d.h. eine erste Facettenfläche ist unter einem kleinen Winkel von beispielsweise 32° zur Grundfläche geneigt, während eine zweite Facettenfläche unter einem mittleren Winkel von beispielsweise 38° zur genannten Grundfläche geneigt und eine dritte Facettenfläche unter einem größeren Neigungswinkel von beispielsweise 44° zur Grundfläche geneigt ist. Dementsprechend bildet die mit unterschiedlich geneigten Facettenflächen versehene Seite des Kristalls eine unregelmäßige Pyramide, während die andere Seite der Kristalle mit gleich geneigten Facettenflächen eine regelmäßige Pyramide bildet. Insbesondere ist die Rückseite in Form einer regelmäßigen Pyramide ausgebildet, während die Vorderseite der Kristalle in Form einer unregelmäßigen Pyramide ausgebildet ist.

Ungeachtet der Facettierung der Vorderseite der Kristalle und/oder der Rückseite der Kristalle kann der Übergang zwischen der Vorder- und Rückseite eines jeweiligen Kristalls kantig insbesondere nach Art eines Polygonzugs ausgebildet sein. Alternativ kann jedoch, ebenfalls ungeachtet einer Facettierung auf der Vorderund/oder Rückseite, jedoch auch ein runder Übergang zwischen Vorder- und Rückseite vorgesehen sein, wobei hier die Abrundung in Richtung des Übergangs von Vorder- und Rückseite und/oder in Umfangsrichtung vorgesehen sein kann.

Um brillantes Licht abzugeben, sind die Kristalle vorteilhafterweise derart ausgebildet und/oder im Zusammenspiel mit der Lichtquelle derart angeordnet, dass die von den Kristallen abgestrahlten Lichtstrahlen einen Öffnungswinkel von weniger als 5°, vorzugsweise von maximal 1,5° besitzen, so dass die abgestrahlten Lichtstrahlen als Licht, das aus einer Richtung kommt, wahrgenommen wird und entsprechende Brillanz vermittelt.

In vorteilhafter Weiterbildung der Erfindung werden zur Bestrahlung der Kristalle punktförmige Lichtquellen beispielsweise in Form von LEDs verwendet, wodurch im Vergleich zu nicht punktförmigen Lichtquellen wie beispielsweise Leuchtröhren eine deutlich höhere Brillanz oder überhaupt erst Brillanz des von den Kristallen abgegebenen Lichts erzielt werden kann. Die genannten punktförmigen Lichtquellen können hierbei in einer oder mehreren Reihen, die im Wesentlichen parallel zur Fläche der Trägerstruktur verläuft/verlaufen, nebeneinander angeordnet sein, wobei die punktförmigen Lichtquellen entlang der Reihe gleichmäßig verteilt oder auch in Wolken bzw. gruppenförmigen Zusammenrottungen, die dann zusammen eine Reihe bilden, angeordnet sein können. Ist die Kristalltapete auf einer Wand angebracht, können die punktförmigen Lichtquellen in einer Reihe oder in mehreren Reihen parallel zu der Wand an der Decke oder am Boden oder einer benachbarten Wand, oder an entsprechenden Haltevorrichtungen, die wandparallel verlaufen, angeordnet sein. Insbesondere kann zumindest eine Reihe von punktförmigen Lichtquellen an der Decke angeordnet sein, wenn das Kristallfeld als Wandbeschichtung oder -abdeckung angebracht ist.

Die die Kristalle tragende Trägerstruktur kann hierbei grundsätzlich verschieden ausgebildet sein. Nach einer vorteilhaften Ausbildung der Erfindung kann die Trägerstruktur mit den daran befestigten Kristallen als Tapete ausgebildet sein, beispielsweise nach Art eine Raufasertapete. Ein flächiger Trägerstoff, beispielsweise aus einem Textilstoff oder aus Papier, kann die daran befestigten Kristalle tragen. Alternativ oder zusätzlich kann die Trägerstruktur von einem lichtundurchlässigen Paneel oder Matrixmaterial gebildet sein, auf dem oder in dem die Kristalle angeordnet sind. Alternativ oder zusätzlich kann die Trägerstruktur jedoch auch von einem Seilsystem gebildet sein, das mehrere, vorzugsweise parallel zueinander verlaufende Seilstücke umfasst. Weitere Ausbildungen der Trägerstruktur sind im Rahmen der Erfindung möglich, wobei auch vorgesehen sein kann, die Kristalle unmittelbar an einer Wand zu befestigen.

Vorteilhafterweise sind die Lichtquellen hierbei relativ zum Kristallfeld derart angeordnet, dass die Bestrahlung des Kristallfelds unter einem sehr flachen Winkel erfolgt, der vorzugsweise weniger als 30° zu der Fläche, in der die Kristalle angeordnet sind, beträgt. Durch eine solchermaßen flache Bestrahlung der Kristallwand können stärkere Streuungs- und Dispersionseffekte vermieden werden und die Kristalle brillant zum Leuchten gebracht werden. Das Kristallfeld bildet eine Leuchte, die mit einer großen Vielzahl von punktförmigen Abstrahlquellen brillantes Licht abgibt und in dem zu beleuchtenden Raum eine Vertikalbeleuchtung mit hoher Beleuchtungsstärke schafft und viele Glitzerpunkte ohne Blendung bildet.

Insbesondere kann die zumindest eine Lichtquelle außerhalb des Kristallfelds bzw. außerhalb der von den Kristallen eingenommenen Fläche, insbesondere außerhalb des Wandabschnitts, in dem die Kristalle vorgesehen sind, angeordnet sein. Bei Blickrichtung näherungsweise senkrecht auf die von den Kristallen eingenommene Fläche kann die zumindest eine Lichtquelle neben bzw. außerhalb der von den Kristallen eingenommenen Fläche positioniert sein, wobei zumindest eine Lichtquelle oberhalb und/oder zumindest eine Lichtquelle unterhalb und/oder zumindest eine Lichtquelle seitlich, d.h. rechts und/oder links, neben der von den Kristallen eingenommenen Fläche vorgesehen sein kann. In vorteilhafter Weiterbildung der Erfindung kann insbesondere oberhalb der von den Kristallen eingenommenen Fläche eine Lichtquelle angeordnet sein, wobei die genannte Lichtquelle vorteilhafterweise in der vorgenannten Art aus einer Vielzahl von punktförmigen Lichtquellen bestehen kann, die vorteilhafterweise in einer oder mehreren Reihen angeordnet sein können.

In vorteilhafter Weiterbildung der Erfindung ist die zumindest eine Lichtquelle dabei derart ausgebildet, dass das von der Lichtquelle erzeugte Licht gezielt in eine Richtung im Wesentlichen nur auf die Kristalle geworfen wird und hierbei nur eine begrenzte Lichtaufweitung erfährt. Der von der zumindest einen Lichtquelle abgegebene Lichtkegel, der ein gleichmäßiger Kreiskegel sein kann, jedoch auch ein unregelmäßiger, keulenförmiger oder pyramidenstumpfförmiger Lichttrichter sein kann, kann insbesondere einen Aufweitungswinkel von weniger als 25° besitzen.

In vorteilhafter Weiterbildung der Erfindung kann die mit den Kristallen versehene Fläche nur von einer Seite her, insbesondere von einer Oberseite her, beleuchtet werden.

Die Kristalle können vorteilhafterweise relativ klein ausgebildet sein, vorzugsweise einen maximalen Durchmesser von weniger als 20 mm, weiter vorzugsweise weniger als 10 mm besitzen. Die Anordnungsdichte der Kristalle und deren Positionierung relativ zueinander kann hierbei unterschiedlich gewählt sein, ist vorteilhafterweise jedoch relativ hoch bzw. derart gewählt, daß an dem nicht transparenten Matrixmaterial der Trägerstruktur keine größeren Streueffekte verursacht wird. In Weiterbildung der Erfindung kann - bei Betrachtung der Kristallanordnung von der Lichtquelle her bzw. Blickrichtung von der Lichtquelle her - mehr als 2/3, weiter vorzugsweise mehr als 3/4 der sichtbaren, d.h. in der genannten Richtung projezierten Fläche mit Kristallen bedeckt sein. Die Kristalle können hierbei in einem gleichmäßigen Raster oder auch in einer unregelmäßigen, wolkenartigen Verteilung auf der Trägerstruktur angeordnet sein, wobei vorteilhafterweise die Kristalle derart zueinander versetzt sind, dass sie nicht im Schatten anderer Kristalle liegen, wenn die Bestrahlung in der genannten Weise unter flachen Einstrahlwinkeln vorgenommen wird. Insbesondere können die Kristalle in - von der Lichtquelle aus betrachtet - hintereinander liegenden Reihen so versetzt angeordnet sein, dass ein Kristall in der von der Lichtquelle weiter beabstandeten Reihe zwischen zwei Kristallen der benachbarten, näher zur Lichtquelle liegenden Reihe angeordnet ist.

In Weiterbildung der Erfindung bilden die Kristalle Mittel zur Lichtpunktzerlegung. An jedem Aufpunkt der zu beleuchtenden Fläche trifft Licht auf, das von Leuchtflächen der Kristallanordnung stammt, die einzeln und getrennt wahrnehmbar sind und eine gewisse Größe nicht überschreiten. Durch eine derartige Lichtpunktzerlegung wird erreicht, dass die Blendwirkung der Leuchte in alle Richtungen, vor allem aber im Strahlungsbereich und bei Blickrichtungen entgegen der Strahlungshauptachse, stark reduziert wird.

Insbesondere kann vorgesehen sein, dass jeder Aufpunkt der zu beleuchtenden Fläche von zumindest 25, vorzugsweise mindestens 50 und vorteilhafterweise mehr als 100 separat wahrnehmbaren Lichtpunkten her beleuchtet ist.

Dabei können die genannten Kristalle vorteilhafterweise derart ausgebildet sein, dass die in Blickrichtung projizierte Größtabmessung D jeder separat wahrnehmbaren Leuchtfläche an der Leuchte durch folgende Beziehung definiert ist: $D \leq 2 ⋅ a ⋅ tan \left(x/2\right) ,$ wobei a der Betrachtungsabstand, also der Abstand des Aufpunktes von den jeweiligen Leuchtflächen in Metern gemessen ist und für den am Aufpunkt durch die Teillichtbündel der Leuchtfläche gebildeten Öffnungswinkel x gilt: $x = ( - 1 / g ⋅ ln \left[\left(K-B\right)/\left(K-1\right)\right] - s$ wobei der Öffnungswinkel x in Winkelminuten (mit 1 Winkelminute = 1/60 Grad mit 360 Grad = Kreis) angegeben ist und für die Parameter g, K, B und s die Ungleichungen $0 , 5 \leq g \leq 0 , 9$ $6 \leq K \leq 9$ $1 \leq B < 5 , 8$ $0 \leq s \leq 0 , 3$ gelten und ferner der in Blickrichtung projizierte Mindestabstand benachbarter Leuchtflächen durch die Beziehung definiert ist: $b = 2 ⋅ a ⋅ tan \left(y/2\right) ,$ wobei a der Betrachtungsabstand in Metern gemessen ist und y ≥ 10 Winkelminuten ist, wobei y der durch die benachbarten Teillichtbündel zweier Leuchtflächen gebildete Öffnungswinkel ist.

Die Erfindung wird nachfolgend anhand eines bevorzugten Ausführungsbeispiels und zugehöriger Zeichnungen näher erläutert. In den Zeichnungen zeigen:
- Fig. 1:: eine schematische, perspektivische Ansicht der Beleuchtungsvorrichtung nach einer vorteilhaften Ausführung der Erfindung, die die Anordnung der Kristalltapete an einer vertikalen Wand und die dieser zugeordnete Anordnung von LED-Strahlern an der Decke zeigt,
- Fig. 2:: eine schematische Seitenansicht der Beleuchtungsvorrichtung aus Fig. 1 parallel zu der Wand, an der das Kristallfeld angeordnet ist, so dass die Ansicht die geometrische Anordnung der Lichtquellen relativ zur Positionierung des Kristallfelds zeigt,
- Fig. 3:: eine ausschnittsweise, vergrößerte Darstellung der Anordnung der Lichtquellen in einem Deckenkanal,
- Fig. 4:: eine vergrößerte, ausschnittsweise Seitenansicht der Trägerstruktur und der darauf angeordneten Kristalle, die die Ausrichtung der Kristalle mit ihren Hauptachsen senkrecht zur Fläche der Trägerstruktur zeigt,
- Fig. 5:: eine perspektivische Ansicht eines Kristalls, die schräg von oben dessen Vorderseite zeigt, die zum zu beleuchtenden Raum hin ausgeleuchtet ist und unterschiedlich geneigte Facettenflächen besitzt und eine unregelmäßige Pyramide bildet,
- Fig. 6:: eine schematische Darstellung der Geometrie der Facetten des Kristalls aus Fig. 5,
- Fig. 7:: eine Seitenansicht des Kristalls aus den Figuren 5 und 6 in einer Blickrichtung parallel zur Fläche der Trägerstruktur, und
- Fig. 8:: eine schematische Darstellung der Lichtpunktzerlegung der Kristalltapete.

Die in Fig. 1 dargestellte Beleuchtungsvorrichtung 1 umfasst eine als Leuchte dienende Kristalltapete 13, die in der gezeichneten Ausführung an einer vertikalen Wand eines Raumes angebracht ist. Die genannte Kristalltapete 13 umfasst ein Kristallfeld umfassend eine Vielzahl von Kristallen 3, die auf einer Trägerstruktur 2 aufgebracht und daran befestigt sind, vgl. Fig.4. Die genannte Trägerstruktur 2 kann hierbei ein festes Paneel bilden, kann jedoch auch wie bei einer echten Tapete aus einem biegsamen Folien- bzw. Papierträger bestehen. Gegebenenfalls können auch weiche Matrixstoffe wie beispielsweise eine dünne Gummimatte Verwendung finden, auf der die Kristalle 3 aufgebracht und/oder in leichte Vertiefungen eingebettet sein können. Alternativ können die Kristalle auch auf Schnüren, Drähten oder Bändern aufgereiht sein oder es können Gitterstrukturen als Trägerstruktur Verwendung finden. Die Trägerstruktur kann - muß es aber nicht - als durchgängige oder zusammenhängende Fläche ausgebildet sein, oder kann auch eine Vielzahl separater Halteelemente umfassen.

In der gezeichneten Ausführung ist die Trägerstruktur 2 und das darauf aufgebrachte Kristallfeld eben, d.h. die Kristalle 3 sind alle in einer Ebene angeordnet, wobei die von der der Trägerstruktur 3 definierte Fläche jedoch auch von der ebenen Form abweichen kann, beispielsweise um auf einer bogenförmig gekrümmten Wand oder auf einer Säule oder dergleichen aufgebracht zu werden. Die Trägerstruktur 2 kann auch ohne Anpassung an die dahinter liegende Gebäudewand, Decke oder dergleichen eine von der ebenen Form abweichende Konturierung besitzen, beispielsweise eine reliefartige Freiformfläche, um besondere Beleuchtungseffekte zu erzielen. Vorteilhafterweise sind die Kristalle 3 jedoch in einer kontinuierlichen, stetig geformten Fläche angeordnet, so dass es innerhalb des Kristallfelds keine Sprünge oder Verwerfungen gibt.

Die Kristalle 3 sind hierbei in einer gleichmäßigen oder wolkenförmigen Verteilung über die Fläche angeordnet, wie dies Fig. 1 zeigt. Die Besatzdichte und -verteilung ist hierbei in Weiterbildung der Erfindung vorteilhafterweise derart getroffen, dass bei Blickrichtung von den Lichtquellen 7 her mindestens 50 % der von dort zu sehenden, vom Kristallfeld bedeckten Wandfläche, d.h. bei einem in Projektion von der Lichtquelle her zu sehenden beispielsweise 1 m² großen Wandstück - das tatsächlich, d.h. bei Blickrichtung senkrecht darauf sehr viel größer ist - ist vorzugsweise mindestens 0,5 m² der in Projektion zu sehenden Fläche mit Kristallen bedeckt. Vorteilhafterweise kann ein deutlich höherer Besatzgrad gewählt werden.

Wie die Figuren 1 und 2 zeigen, wird die Kristalltapete 13 von punktförmigen Lichtquellen 7 bspw. in Form von LEDs bestrahlt, die an der bzw. in der Decke 6 relativ nahe an der Wand 5 angeordnet sind, auf der die Kristalltapete 13 aufgebracht ist. Die Lichtquellen 7 bilden dabei vorteilhafterweise kleine Lichtpunkte mit Leuchtdichten L sehr viel größer als 10⁶ cd/m². Insbesondere sind die genannten Lichtquellen 7 hierbei in der gezeichneten Ausführungsform in einer Reihe verteilt angeordnet, die sich im Wesentlichen parallel zu der genannten Wand 5 und damit parallel zu der von der Trägerstruktur 2 definierten Fläche erstreckt. Die Anordnung und Beabstandung der Lichtquellen 7 ist hierbei vorteilhafterweise derart getroffen, dass die Fläche des Kristallfelds unter einem Winkel von weniger als 30° bestrahlt wird, d.h. das von den Lichtquellen 7 kommende Licht fällt von oben her auf das Kristallfeld, wobei der Winkel zur Fläche des genannten Kristallfelds in der gezeichneten Ausführung zwischen 15° und 25° beträgt, vgl. Fig. 2. Die Aufweitung des von den Lichtquellen 7 her kommenden Lichtkegels ist so getroffen, dass das gesamte Kristallfeld bestrahlt wird, vgl. Fig. 2, wobei in der gezeichneten Ausführung und den dort vorgesehenen Wandhöhen und der Höhe des Kristallfelds eine Kegelaufweitung von 13° vorgesehen ist. Vorteilhafterweise wird die Anordnung der Lichtquellen 7 - beispielsweise durch Näher-Heranrücken an die zu bestrahlende Wand 5 - so getroffen, dass die Aufweitung des Lichtkegels weniger als 25°, vorzugsweise weniger als 20° beträgt.

Die auf der Trägerstruktur 2 angeordneten Kristalle sind in den Figuren 4-7 näher gezeigt. Die genannten Kristalle 3 sind hierbei jeweils mit einer flachgedrückten Formgebung versehen, wobei sie mit jeweils einer Flachseite auf der Trägerstruktur 2 aufliegen, vgl. Fig. 4. Wie Fig. 7 zeigt, sind die Kristalle 3 hierbei derart geformt, dass eine maximale Breite bzw. ein maximaler Durchmesser b der Kristalle 3 etwa 4/3 bis 8/3 der Höhe h der Kristalle beträgt. Die Anordnung der Kristalle 3 ist hierbei derart getroffen, dass sich das genannte Höhenmaß h im Wesentlichen senkrecht zur Fläche der Trägerstruktur 2 und das genannte Breiten- bzw. Durchmessermaß b in einer Ebene parallel zur Fläche der Trägerstruktur 2 erstreckt.

Die Kristalle 3 erstrecken sich also jeweils mit einer Hauptachse 11, die senkrecht auf die Ebene steht, in der die Kristalle 3 ihre maximale Ausdehnung b besitzen, im Wesentlichen senkrecht zur Fläche der Trägerstruktur 2, wobei vorteilhafterweise alle Kristalle 3 parallel zueinander ausgerichtet sind.

Vorteilhafterweise sind die Kristalle 3 jedoch gegeneinander verdreht. Die rotatorische Stellung der Kristalle 3 bezüglich der genannten Hauptachse 11 ist verschieden derart, dass die Facetten mehrere Kristalle 3 nicht dieselben Orientierungen besitzen, sondern relativ zueinander jeweils einen Winkelversatz besitzen. Die Drehwinkel der Kristalle 3 um die genannte Hauptachse 11 variieren hierbei in großer Vielzahl, d.h. es sind vorteilhafterweise nicht nur zwei oder drei verschiedene Drehpositionen für die Vielzahl an Kristallen vorgesehen, sondern eine große Vielzahl, so dass eine große Varianz der Flächenausrichtungen erreicht wird.

Wie die Figuren 5-7 zeigen, sind die Rückseite 8 und auch die Vorderseite 9 der Kristalle 3 jeweils mit einer facettierten Konturierung versehen. Die Schrägflächen sind hierbei derart angeordnet, dass die Vorder- und Rückseiten 8 und 9 jeweils Pyramidenform besitzen, wobei die Rückseite 8 eine gleichmäßige Pyramide bildet, während die Vorderseite 9 eine ungleichmäßige Pyramide bildet. Die genannte ungleichmäßige Pyramide kommt hierbei dadurch zustande, dass die Schrägflächen auf der Vorderseite 9 der Kristalle 3 unterschiedliche Neigungswinkel besitzen. In der gezeichneten Ausführung nach Fig. 6 variieren die Neigungsflächen der Facetten der Vorderseite 9 von 32° über 35°, 38° und 41° bis zu 44°.

Die Rückseite 8 ist mit Schrägflächen versehen, die alle dieselbe Neigung besitzen, wobei die genannte Neigung in der gezeichneten Ausführung 22° beträgt.

Die genannte Neigung der Schrägflächen wird hierbei gegenüber der Grundfläche der jeweiligen facettierten Konturierung gemessen, wobei die genannte Grundfläche die Fläche ist, in der die Kristalle 3 ihre maximale Ausdehnung besitzen und/oder die parallel zu der Fläche der Trägerstruktur 3 angeordnet ist.

Die genannte Rückseite 8 der Kristalle 3 ist mit einer reflektierenden Oberflächenbeschichtung 10 versehen, während die Vorderseite 9 ohne Oberflächenbeschichtung ausgebildet ist und mit klaren, brechenden Oberflächen versehen ist. Die genannte Oberflächenbeschichtung 10 auf der Rückseite 8 der Kristalle 3 kann eine Verspiegelung beispielsweise durch eine geeignete Bedampfung, beispielsweise eine Aluminiumbedampfung, sein.

Die Anordnung der LEDs nebst den Kristallen bewirken dabei eine Lichtpunktzerlegung, die einerseits eine kontrastreiche Wahrnehmung der ausleuchteten Bereiche und andererseits eine weitgehende Blendungsfreiheit ermöglicht. Dabei wird jeder Aufpunkt im ausgeleuchteten Raum von mehreren separat wahrnehmbaren Lichtpunkten beleuchtet. Die Anordnung der LEDs und der Kristalle ist dabei derart getroffen, dass sie der in Fig. 8 dargestellten Beziehung genügt, wonach die von den Ausgangsflächen der Kristalle 3 gebildeten Lichtpunkte hinsichtlich Größe und Anordnung den Anforderungen an eine sinnvolle Lichtpunktzerlegung genügen. Dies ist dadurch gekennzeichnet, dass die Größtabmessung D jedes Lichtpunkts durch folgende Beziehung definiert ist: $D \leq 2 ⋅ a ⋅ tan \left(x/2\right) ,$ wobei a der Betrachtungsabstand, also der Abstand des Aufpunktes von den jeweiligen Leuchtflächen in Metern gemessen ist und für den am Aufpunkt durch die Teillichtbündel der Leuchtfläche gebildeten Öffnungswinkel x gilt: $x = ( - 1 / g ⋅ ln \left[\left(K-B\right)/\left(K-1\right)\right] - s$ wobei der Öffnungswinkel x in Winkelminuten (mit 1 Winkelminute = 1/60 Grad mit 360 Grad = Kreis) angegeben ist und für die Parameter g, K, B und s die Ungleichungen $0 , 5 \leq g \leq 0 , 9$ $6 \leq K \leq 9$ $1 \leq B < 5 , 8$ $0 \leq s \leq 0 , 3$ gelten und ferner der Mindestabstand benachbarter Leuchtflächen durch die Beziehung definiert ist: $b = 2 ⋅ a ⋅ tan \left(y/2\right) ,$ wobei a der Betrachtungsabständ in Metern gemessen ist und y ≥ 10 Winkelminuten ist, wobei y der durch die benachbarten Teillichtbündel zweier Leuchtflächen gebildete Öffnungswinkel ist.

Dabei sind die vorgenannten Parameter B und K ausreichend ungleich voneinander. Vorteilhafterweise wird der Parameter B in Abhängigkeit von der im Betrachtungsabstand a festzulegenden, dort die Blendwirkung beeinflussenden Beleuchtungsstärke gewählt, wobei vorzugsweise der Parameter B ≤ 5, insbesondere B ≤ 4 ist.

## Patentansprüche

1. Beleuchtungsvorrichtung mit einer vorzugsweise eben ausgebildeten Trägerstruktur (2), an der eine Vielzahl von Kristallen (3), die jeweils aus einem transparenten Material bestehen und eine facettierte Oberflächenkonturierung mit zu verschiedenen Richtungen hin ausgerichteten Facettenflächen besitzen, über einen Flächenbereich verteilt befestigt sind, die bei Bestrahlung durch zumindest eine Lichtquelle (7) Lichtstrahlen in den zu beleuchtenden Raum abstrahlen, **dadurch gekennzeichnet, dass** die zumindest eine Lichtquelle (7) zur Bestrahlung der Kristalle (3) außerhalb des Flächenbereichs, in dem die Kristalle angeordnet sind, von den Kristallen beabstandet angeordnet ist derart, dass die Kristalle (3) von jeweils einer Kristallaußenseite her unter einem spitzen Winkel zu der Fläche, in der die Kristalle angeordnet sind, von der genannten Lichtquelle (7) bestrahlbar sind, wobei die Kristalle (3) auf ihrer von dem zu beleuchtenden Raum (4) abgewandten Rückseite (8) mit einer reflektierenden Oberflächenbeschichtung (10) versehen sind.

2. Beleuchtungsvorrichtung nach Anspruch 1, wobei die Kristalle (3) jeweils eine Hauptachse (11) besitzen, die sich im Wesentlichen senkrecht zu der Ebene (12) erstreckt, in der der jeweilige Kristall (3) seinen maximalen Umfang und/oder seinen maximalen Durchmesser besitzt, und wobei die Kristalle (3) mit ihren Hauptachsen (11) im Wesentlichen parallel zueinander und/oder im Wesentlichen senkrecht zu der von der Trägerstruktur (2) definierten Fläche ausgerichtet sind.

3. Beleuchtungsvorrichtung nach einem der vorhergehenden Ansprüche, wobei die Kristalle (3) in unterschiedlichen Drehwinkeln angeordnet sind derart, dass Facettenflächen verschiedener Kristalle zu verschiedenen Richtungen hin ausgerichtet sind.

4. Beleuchtungsvorrichtung nach einem der vorhergehenden Ansprüche, wobei die Kristalle (3) einen jeweils flachgedrückten Korpus bilden, der mit einer Flachseite auf der von der Trägerstruktur (2) definierten Ebene liegend angeordnet ist, wobei vorzugsweise eine Breite (b) der Kristalle (3) etwa 4/3 bis 8/3 der Höhe (h) der Kristalle (3) beträgt.

5. Beleuchtungsvorrichtung nach einem der vorhergehenden Ansprüche, wobei die von dem auszuleuchtenden Raum (4) abgewandte Rückseite (8) der Kristalle (3) gegenüber der dem auszuleuchtenden Raum (4) zugewandten Vorderseite (9) der Kristalle (3) eine unterschiedliche Konturierung besitzt.

6. Beleuchtungsvorrichtung nach dem vorhergehenden Anspruch, wobei die Rückseite (8) der Kristalle (3) eine facettierte Kontur besitzt, deren Facettenflächen unter einem flacheren Winkel geneigt sind als die Facettenflächen der ebenfalls facettierten Kontur der Vorderseite (9), wobei die Facettenflächen der Rückseite (8) vorzugsweise unter einem Winkel von 10° bis 35°, vorzugsweise 15° bis 30°, insbesondere etwa 20° bis 25° zur Grundfläche der facettierten Kontur geneigt und/oder die Facettenflächen der Vorderseite (9) vorzugsweise unter einem Winkel von 20° bis 60°, vorzugsweise 25° bis 50°, insbesondere 30° bis 45° zur Grundfläche der facettierten Kontur geneigt sind, und/oder auf der Rückseite (8) und der Vorderseite (9) der Kristalle (3) dieselbe Anzahl an Facettenflächen vorgesehen ist, wobei vorzugsweise jeweils 3-10, weiter vorzugsweise 4-6 und insbesondere 5 Facettenflächen auf jeder Seite vorgesehen sind.

7. Beleuchtungsvorrichtung nach einem der vorhergehenden Ansprüche, wobei die vom auszuleuchtenden Raum (4) abgewandte Rückseite (8) der Kristalle (3) die Form einer regelmäßigen Pyramide und/oder die dem auszuleuchtenden Raum (4) zugewandte Vorderseite (9) der Kristalle (3) die Form einer unregelmäßigen Pyramide besitzt, wobei die dem auszuleuchtenden Raum (4) zugewandte Vorderseite (9) der Kristalle (3) unterschiedlich geneigte Facettenflächen besitzt, deren Neigung gegenüber der Grundfläche der facettierten Kontur vorzugsweise im Bereich von 30° bis 50° variiert.

8. Beleuchtungsvorrichtung nach einem der vorhergehenden Ansprüche, wobei die Kristalle (3) und/oder die Lichtquelle (7) derart angeordnet und ausgebildet sind, dass die von den Kristallen (3) abgestrahlten Lichtstrahlen einen Öffnungswinkel von weniger als 2 x 5°, vorzugsweise kleiner als 2 x 20° besitzen.

9. Beleuchtungsvorrichtung nach einem der vorhergehenden Ansprüche, wobei die Kristalle (3) einen maximalen Durchmesser von weniger als 20 mm, vorzugsweise weniger als 10 mm besitzen.

10. Beleuchtungsvorrichtung nach einem der vorhergehenden Ansprüche, wobei als Lichtquelle (7) eine Mehrzahl von punktförmigen Lichtquellen, insbesondere in Form von LEDs, mit einer Leuchtdichte L >> 10⁶ cd/m² vorgesehen sind, wobei die punktförmigen Lichtquellen vorzugsweise in einer oder mehreren Reihen, die im Wesentlichen parallel zur Fläche der Trägerstruktur (2) verläuft/verlaufen, nebeneinander angeordnet sind.

11. Beleuchtungsvorrichtung nach einem der vorhergehenden Ansprüche, wobei die zumindest eine Lichtquelle (7) zur Bestrahlung der Kristalle (3) derart angeordnet ist, dass die Kristalle (3) unter einem Winkel von weniger als 30°, vorzugsweise weniger als 20°, zu der Fläche, in der die Kristalle (3) angeordnet sind und/oder die von der Trägerstruktur (2) definiert wird, bestrahlbar sind.

12. Beleuchtungsvorrichtung nach einem der vorhergehenden Ansprüche, wobei die zumindest eine Lichtquelle (7) in einem an den Flächenbereich, in dem die Kristalle (3) angeordnet sind, angrenzenden Randbereich angeordnet ist, wobei vorteilhafterweise eine Beabstandung der zumindest einen Lichtquelle (7) von dem genannten Flächenbereich vorgesehen ist und/oder die zumindest eine Lichtquelle (7) derart angeordnet ist, dass die Kristalle (7) auf ihrer dem auszuleuchtenden Raum zugewandten Seite bestrahlt werden, und/oder die zumindest eine Lichtquelle (7) von der Fläche, in der die Kristalle (7) angeordnet sind, in den zu beleuchtenden Raum hinein beabstandet angeordnet ist.

13. Beleuchtungsvorrichtung nach einem der vorhergehenden Ansprüche, wobei der Flächenbereich, in dem die Kristalle (3) angeordnet sind, von nur einer Seite her, insbesondere einer Oberseite her, beleuchtbar ist.

14. Beleuchtungsvorrichtung nach einem der vorhergehenden Ansprüche, wobei die zumindest eine Lichtquelle (7) derart ausgebildet ist, dass der die Kristalle (3) bestrahlende Lichtkegel oder -trichter einen Aufweitwinkel von weniger als 25°, vorzugsweise weniger als 15° besitzt.

15. Beleuchtungsvorrichtung nach einem der vorhergehenden Ansprüche, wobei die Kristalle (3) derart ausgebildet und angeordnet sind, daß sie eine Lichtpunktzerlegungsvorrichtung bilden, wobei jeder Aufpunkt der zu beleuchtenden Fläche von zumindest 25, vorzugsweise mindestens 50, insbesondere mehr als 100, separat wahrnehmbaren Lichtpunkten her beleuchtet ist, wobei insbesondere die Größtabmessung D eines jeden separat wahrnehmbaren Lichtpunkts der Leuchte folgender Beziehung genügt: $D \leq 2 \times a \times tan \left(x/2\right) ,$ wobei a der Betrachtungsabstand, also der Abstand des Aufpunktes von den jeweiligen Leuchtflächen in Metern gemessen ist und für den am Aufpunkt durch die Teillichtbündel der Leuchtfläche gebildeten Öffnungswinkel x gilt: $x = ( - 1 / g \times ln \left[\left(K-b\right)/\left(K-1\right)\right] - s$ wobei der Öffnungswinkel x in Bogenminuten angegeben ist und für die Parameter g, K, B und s die Ungleichungen $0 , 5 \leq g \leq 0 , 9$ $6 \leq K \leq 9$ $1 \leq B \leq 5 , 8$ $0 \leq s \leq 0 , 3$ gelten und ferner der Mindestabstand benachbarter Leuchtflächen durch die Beziehung definiert ist: $b = 2 \times a \times tan \left(y/2\right) ,$ wobei a der Betrachtungsabstand in Metern gemessen ist und y ≥ 10 Winkelminuten ist, wobei y der durch die benachbarten Teillichtbündel zweier Leuchtflächen gebildete Öffnungswinkel ist.

## Claims

1. An illumination apparatus having a carrier structure (2) which is preferably planar and to which a plurality of crystals (3) are fastened which each consist of a transparent material, which have a faceted surface contouring having facet surfaces aligned with respect to different directions, which are distributed over a surface region and which radiate into the space to be illuminated on irradiation by at least one light source (7), **characterized in that** the at least one light source (7) for irradiating the crystals (3) is arranged spaced apart from the crystals outside the surface region in which the crystals are arranged such that the crystals (3) can be irradiated by the named light source (7) from a respective outer side of the crystal at an acute angle to the surface in which the crystals are arranged, with the crystals (3) being provided with a reflective surface coating (10) at their rear sides (8) remote from the space (4) to be illuminated.

2. An illumination apparatus in accordance with claim 1, wherein the crystals (3) each have a main axis (11) which substantially extends perpendicular to the plane (12) in which the respective crystal (3) has its maximum circumference and/or its maximum diameter; and wherein the main axes (11) of the crystals (3) are aligned substantially in parallel with one another and/or substantially perpendicular to the surface defined by the carrier structure (2).

3. An illumination apparatus in accordance with one of the preceding claims, wherein the crystals (3) are arranged at different angles of rotation such that facet surfaces of different crystals are aligned with respect to different directions.

4. An illumination apparatus in accordance with one of the preceding claims, wherein the crystals (3) form a respective flattened body which is arranged with a flat site lying on the plane defined by the carrier structure (2), with a width (b) of the crystals (3) preferably amounting to 4/3 to 8/3 of the height (h) of the crystals (3).

5. An illumination apparatus in accordance with one of the preceding claims, wherein the rear sides (8) of the crystals (3) remote from the space (4) to be illuminated have different contouring with respect to the front sides (9) of the crystals (3) facing the space (4) to be illuminated.

6. An illumination apparatus in accordance with the preceding claim, wherein the rear sides (8) of the crystals (3) have a faceted contour whose facet surfaces are inclined at a shallower angle than the facet surfaces of the likewise faceted contour of the front sides (9), with the facet surfaces of the rear sides (8) preferably being inclined toward the base surface of the faceted contour at an angle of 10° to 35°, preferably 15° to 35°, in particular approximately 20° to 25°, and/or with the facet surfaces of the front sides (9) preferably being inclined toward the base surface of the faceted contour at an angle of 20° to 60°, preferably 25° to 50°, in particular 30° to 45°, and/or with the same number of facet surfaces being provided on the rear sides (8) and on the front sides (9) of the crystals (3), with preferably 3 - 10, further preferably 4 - 6 and in particular 5 facet surfaces being provided on each side.

7. An illumination apparatus in accordance with one of the preceding claims, wherein the rear sides (8) of the crystals (3) remote from the space (4) to be illuminated have the shape of a regular pyramid and/or the front sides (9) of the crystals (3) facing the space (4) to be illuminated have the shape of an irregular pyramid, with the front sides (9) of the crystals (3) facing the space (4) to be illuminated having differently inclined facet surfaces whose inclinations toward the base surface of the faceted contour preferably vary in the range from 30° to 50°.

8. An illumination apparatus in accordance with one of the preceding claims, wherein the crystals (3) and/or the light source (7) are arranged and configured such that the light beams irradiated from the crystals (3) have an opening angle of less than 2 x 5°, preferably less than 2 x 20°.

9. An illumination apparatus in accordance with one of the preceding claims, wherein the crystals (3) have a maximum diameter of less than 20 mm, preferably less than 10 mm.

10. An illumination apparatus in accordance with one of the preceding claims, wherein a plurality of spot-like light sources, in particular in the form of LEDs having a luminance of L >> 10⁶ cd/m² are provided as the light source (7), with the spot-like light sources preferably being arranged next to one another in one or more rows which extend substantially in parallel with the surface of the carrier structure (2).

11. An illumination apparatus in accordance with one of the preceding claims, wherein the at least one light source (7) for irradiating the crystals (3) is arranged such that the crystals (3) can be irradiated at an angle of less than 30°, preferably less than 20°, to the surface in which the crystals (3) are arranged and/or which is defined by the carrier structure (2).

12. An illumination apparatus in accordance with one of the preceding claims, wherein the at least one light source (7) is arranged in a marginal region adjacent to the surface region in which the crystals (3) are arranged;
wherein a spacing of the at least one light source (7) from the named surface region is advantageously provided and/or the at least one light source (7) is arranged such that the crystals (7) are irradiated on their sides facing the space to be illuminated and/or the at least one light source (7) is arranged spaced apart from the surface in which the crystals (7) are arranged into the space to be illuminated.

13. An illumination apparatus in accordance with one of the preceding claims, wherein the surface region in which the crystals (3) are arranged can only be irradiated from one side, in particular from an upper side.

14. An illumination apparatus in accordance with one of the preceding claims, wherein the at least one light source (7) is configured such that the light cone or light funnel irradiating the crystals (3) has a widening angle of less than 25°, preferably less than 15°.

15. An illumination apparatus in accordance with one of the preceding claims, wherein the crystals (3) are configured and arranged such that they form a light dot segmentation apparatus, wherein each space point of the surface to be illuminated is illuminated by at least 25, preferably at least 50, in particular more than 100, separately perceivable light dots, wherein in particular the largest dimension D of every separately perceivable light dot of the lamp satisfies the following relationship: $D \leq 2 \times a \times tan \left(x/2\right) ,$ where a is the viewing distance, that is the distance of the space point from the respective illuminating surfaces measured in meters and it applies to the opening angle x formed at the space point by the part light bundles of the illuminating surface: $x = ( - 1 / g \times ln \left[\left(K-b\right)/\left(K-1\right)\right] - s$ where the opening angle x is given in arc minutes and the inequalities $0.5 \leq g \leq 0.9$ $6 \leq K \leq 9$ $1 \leq B \leq 5.8$ $0 \leq s \leq 0.3$ apply to the parameters g, K, B and s, and the minimum distance of adjacent illuminating surfaces is defined by the relationship: $b = 2 \times a \times tan \left(y/2\right) ,$ where a is the viewing distance measured in meters and y ≥ 10 minutes of angle, where y is the opening angle formed by the adjacent part light beams of two illuminating surfaces.

## Revendications

1. Dispositif d'éclairage comprenant une structure porteuse (2) réalisée de préférence plane, sur laquelle une pluralité de cristaux (3), qui sont respectivement constitués d'un matériau transparent et possèdent un profil de surface à facettes doté de surfaces de facette orientées dans différentes directions, sont fixés de manière répartie sur une zone de surface, lesdits cristaux émettant des rayons lumineux dans la pièce à éclairer lorsqu'ils sont illuminés par au moins une source de lumière (7), **caractérisé en ce que** l'au moins une source de lumière (7) destinée à illuminer les cristaux (3) est disposée espacée des cristaux, hors de la zone de surface dans laquelle les cristaux sont disposés, de telle manière que les cristaux (3) peuvent être illuminés par ladite source de lumière (7) depuis respectivement un côté extérieur de cristal jusqu'à la surface dans laquelle les cristaux sont disposés, selon un angle aigu, les cristaux (3) étant munis sur leur côté arrière (8) opposé à la pièce à éclairer (4) d'un revêtement de surface réfléchissant (10).

2. Dispositif d'éclairage selon la revendication 1, dans lequel les cristaux (3) possèdent respectivement un axe principal (11), qui s'étend sensiblement perpendiculairement au plan (12) dans lequel le cristal (3) respectif a sa circonférence maximale et/ou son diamètre maximal, et dans lequel les cristaux (3) sont orientés avec leurs axes principaux (11) sensiblement parallèles les uns aux autres et/ou sensiblement perpendiculaires à la surface définie par la structure porteuse (2).

3. Dispositif d'éclairage selon l'une des revendications précédentes, dans lequel les cristaux (3) sont disposés selon différents angles de rotation, de telle manière que des surfaces de facette de différents cristaux sont orientées dans des directions différentes.

4. Dispositif d'éclairage selon l'une des revendications précédentes, dans lequel les cristaux (3) forment un corps respectivement aplati, qui est disposé avec un côté plat reposant sur le plan défini par la structure porteuse (2), une largeur (b) des cristaux (3) représentant de préférence environ 4/3 à 8/3 de la hauteur (h) des cristaux (3).

5. Dispositif d'éclairage selon l'une des revendications précédentes, dans lequel le côté arrière (8) des cristaux (3) opposé à la pièce à éclairer (4) possède un profil différent par rapport au côté avant (9) des cristaux (3) orienté vers la pièce à éclairer (4).

6. Dispositif d'éclairage selon la revendication précédente, dans lequel le côté arrière (8) des cristaux (3) possède un contour à facettes, dont les surfaces de facette sont inclinées selon un angle plus plat que les surfaces de facette du contour également à facettes du côté avant (9), les surfaces de facette du côté arrière (8) étant inclinées de préférence selon un angle de 10° à 35°, de préférence de 15° à 30°, en particulier d'environ 20° à 25° par rapport à la surface de base du contour à facettes et/ou les surfaces de facette du côté avant (9) étant de préférence inclinées selon un angle de 20° à 60°, de préférence de 25° à 50°, en particulier de 30° à 45° par rapport à la surface de base du contour à facettes, et/ou le même nombre de surfaces de facette étant prévu sur le côté arrière (8) et le côté avant (9) des cristaux (3), respectivement 3 à 10, de manière encore préférentielle 4 à 6 et en particulier 5 surfaces de facette étant prévues de chaque côté.

7. Dispositif d'éclairage selon l'une des revendications précédentes, dans lequel le côté arrière (8) des cristaux (3) opposé à la pièce à éclairer (4) possède la forme d'une pyramide régulière et/ou le côté avant (9) des cristaux (3) orientés vers la pièce à éclairer (4) possède la forme d'une pyramide irrégulière, le côté avant (9) des cristaux (3) orientés vers la pièce à éclairer (4) possédant des surfaces de facette inclinées différemment, dont l'inclinaison par rapport à la surface de base du contour à facettes varie de préférence dans la plage de 30° à 50°.

8. Dispositif d'éclairage selon l'une des revendications précédentes, dans lequel les cristaux (3) et/ou la source de lumière (7) sont disposés et conçus de telle manière que les rayons lumineux émis par les cristaux (3) possèdent un angle d'ouverture inférieur à 2 x 5°, de préférence inférieur à 2 x 20°.

9. Dispositif d'éclairage selon l'une des revendications précédentes, dans lequel les cristaux (3) présentent un diamètre maximal inférieur à 20 mm, de préférence inférieur à 10 mm.

10. Dispositif d'éclairage selon l'une des revendications précédentes, dans lequel plusieurs sources de lumière ponctuelles, en particulier sous la forme de LED, avec une luminance de L >> 10⁶ cd/m² sont prévues en tant que source de lumière (7), les sources de lumière ponctuelles étant disposées de préférence les unes à côté des autres sur un ou plusieurs rangs qui s'étend(ent) essentiellement parallèlement à la surface de la structure porteuse (2).

11. Dispositif d'éclairage selon l'une des revendications précédentes, dans lequel l'au moins une source de lumière (7) destinée à illuminer les cristaux (3) est disposée de telle manière que les cristaux (3) peuvent être illuminés à un angle inférieur à 30°, de préférence inférieur à 20°, par rapport à la surface dans laquelle les cristaux (3) sont disposés et/ou qui est définie par la structure porteuse (2).

12. Dispositif d'éclairage selon l'une des revendications précédentes, dans lequel l'au moins une source de lumière (7) est disposée dans une zone de bord adjacente à la zone de surface, dans laquelle les cristaux (3) sont disposés,
dans lequel, de manière avantageuse, un écartement de l'au moins une source de lumière (7) par rapport à ladite zone de surface est prévu et/ou l'au moins une source de lumière (7) est disposée de telle manière que les cristaux (7) sont illuminés sur leur côté orienté vers la pièce à éclairer, et/ou l'au moins une source de lumière (7) est disposée espacée de la surface dans laquelle les cristaux (7) sont disposés, vers l'intérieur de la pièce à éclairer.

13. Dispositif d'éclairage selon l'une des revendications précédentes, dans lequel la zone de surface, dans laquelle les cristaux (3) sont disposés, peut être éclairée uniquement d'un côté, en particulier le côté supérieur.

14. Dispositif d'éclairage selon l'une des revendications précédentes, dans lequel l'au moins une source de lumière (7) est réalisée de telle manière que le cône ou l'entonnoir de lumière illuminant les cristaux (3) possède un angle d'évasement inférieur à 25°, de préférence inférieur à 15°.

15. Dispositif d'éclairage selon l'une des revendications précédentes, dans lequel les cristaux (3) sont conçus et disposés de telle manière qu'ils forment un dispositif de dispersion de points lumineux, chaque point de référence de la surface à éclairer étant éclairé depuis au moins 25, de préférence au moins 50, en particulier plus de 100, points lumineux perceptibles séparément, en particulier la dimension maximale D de chaque point lumineux perceptible séparément du luminaire satisfaisant à la relation suivante : $D \leq 2 \times a \times tan \left(x/2\right) ,$ où a est la distance d'observation, c'est-à-dire la distance entre le point de référence et les surfaces lumineuses respectives mesurée en mètres et pour l'angle d'ouverture x formé sur le point de référence par les faisceaux lumineux partiels de la surface lumineuse, on a : $x = ( - 1 / g \times ln \left[\left(K-b\right)/\left(K-1\right)\right] - s$ où l'angle d'ouverture x est indiqué en minutes d'arc et pour les paramètres g, K, B et s, les inéquations $0 , 5 \leq g \leq 0 , 9$ $6 \leq K \leq 9$ $1 \leq B \leq 5 , 8$ $0 \leq s \leq 0 , 3$ s'appliquent et en outre la distance minimale entre des surfaces lumineuses adjacentes est définie par la relation : $b = 2 \times a \times tan \left(y/2\right) ,$ où a est la distance d'observation mesurée en mètres et y ≥ 10 minutes d'arc, où y est l'angle d'ouverture formé par les faisceaux lumineux partiels adjacents de deux surfaces lumineuses.
